# EUROPÄISCHE PATENTSCHRIFT

(11) **EP 2 556 289 B1**
(45) Veröffentlichungstag und Bekanntmachung des Hinweises auf die Patenterteilung: **07.10.2015**
(21) Anmeldenummer: 11714639.9
(22) Anmeldetag: 06.04.2011
(51) Int. Cl.: F21S 8/00, F21V 7/00, F21V 15/01, F21V 17/16, F21V 33/00, F21Y 103/00, F21W 131/208

(54) **LEUCHTE MIT LÄNGLICHEM GEHÄUSE**
LUMINAIRE HAVING AN ELONGATED HOUSING
LAMPE À BOÎTIER ALLONGÉ

(30) Priorität: 09.04.2010 DE 202010004780 U
(43) Veröffentlichungstag der Anmeldung: 13.02.2013
(73) Patentinhaber: Zumtobel Lighting GmbH, 32657 Lemgo (DE)
(72) Erfinder: GUJENAS, Stanislaus, 65439 Flörsheim (DE)
(74) Vertreter: Thun, Clemens
(86) Internationale Anmeldenummer: PCT/EP2011/055329
(87) Internationale Veröffentlichungsnummer: WO 2011/124598

(56) Entgegenhaltungen:
- EP-A2- 0 272 681
- FR-A1- 2 638 508
- FR-A1- 2 654 188
- US-A1- 2004 037 068
- US-B1- 6 428 183

## Beschreibung

Die vorliegende Erfindung betrifft eine Leuchte gemäß dem Oberbegriff des Anspruchs 1, welche ein längliches Gehäuse aufweist, das durch einen Profilkörper gebildet ist, der in mehrere kanalartige und sich in Längsrichtung des Gehäuses erstreckende Bereiche zur Aufnahme von Lichtquellen und ggf. optischer Elemente unterteilt ist, wobei den kanalartigen Bereichen jeweils zumindest eine Lichtaustrittsöffnung zur Lichtabgabe zugeordnet ist.

Eine entsprechende Leuchte ist bspw. aus der EP 1 365 189 A2 bekannt und kommt bspw. in Krankenhäusern zum Einsatz. Sie dient dazu, Licht im Rahmen einer indirekten Lichtabgabe zur Oberseite hin abzugeben. Ferner soll für den Patienten ein Leselicht zur Verfügung gestellt werden, was dadurch erzielt wird, dass zusätzlich auch Licht zur Unterseite abgegeben wird. Oftmals sind derartige Leuchten in der Nähe bzw. in unmittelbarer Nachbarschaft einer kanalartigen Konstruktion angeordnet, in der Leitungen für medizinische Gase wie z. Bsp. Druckluft, Stickstoff und Sauerstoff verlaufen.

Zentrales Element der aus der EP 1 365 189 A2 bekannten Leuchte ist ein Profilkörper, der das tragende Elemente der Leuchte darstellt und an einem Träger, bspw. der Wand eines Patientenzimmers befestigt wird. Der Profilkörper dient der Halterung bzw. Aufnahme mehrerer Lichtquellen und bildet hierzu einen kanalartigen Aufnahmebereich, der zur Oberseite hin geöffnet ist. In diesem Bereich sind mehrere Lichtquellen angeordnet, deren Licht mit Hilfe von Reflektoren zur Oberseite hin abgegeben wird. Die Abdeckung der Lichtaustrittsöffnung erfolgt hierbei über ein transparentes Element, welches auf den Profilkörper aufgeschnappt wird. Die aufschnappbare Abdeckung übergreift hierbei auch den vorderen Endbereich des Profilkörpers und bildet hierdurch einen weiteren Aufnahmebereich, in dem eine weitere Lichtquelle angeordnet ist. Das Licht dieser weiteren Lichtquelle wird im Wesentlichen zur Unterseite abgegeben, dient also bspw. als Leselicht für den Patienten. Insgesamt wird hierdurch eine Konstruktion geschaffen, über welche die oben erwähnte gewünschte Lichtabgabe zur Oberseite sowie zur Unterseite hin ermöglicht wird.

Eine weitere ähnliche Leuchte ist auch aus der FR 2 654 188 bekannt.

Der vorliegenden Erfindung liegt die Aufgabe zugrunde, eine neuartige Konstruktion für eine entsprechende Leuchte zur Verfügung zu stellen, welche hinsichtlich ihrer Stabilität verbesserte Eigenschaften aufweist. Ferner soll das Befestigen von - bspw. transparenten - Abdeckungen an der Leuchte erleichtert werden.

Die oben genannten Aufgaben werden durch Leuchten, welche die Merkmale des unabhängigen Anspruchs aufweisen, gelöst. Vorteilhafte Weiterbildungen der Erfindung sind Gegenstand der abhängigen Ansprüche.

Erfindungsgemäß ist nun die Anbringung von Abdeckelementen an dem Profilkörper vorgesehen. Es kann sich bspw. um transparent ausgestaltete Abdeckelemente handeln, welche die Lichtaustrittsöffnungen abdecken und dementsprechend die Lichtabgabe beeinflussen sowie das Eindringen von Staub verhindern. Gleichzeitig kann es sich allerdings auch um Abdeckelemente handeln, welche Seitenbereiche des Profilkörpers abschließen bzw. abdecken und dementsprechend Dekorelemente darstellen, die das Erscheinungsbild der Leuchte beeinflussen. Diese Abdeckelemente sind lösbar an dem Profilkörper befestigbar, wobei hierfür gemäß der vorliegenden Erfindung vorgesehen ist, dass die Befestigung durch längliche Profilteile erfolgt, welche in Ausnehmungen oder Nuten des Profilkörpers einsetzbar sind und im eingesetzten Zustand die Abdeckteile klemmend halten, wobei die Profilteile zwei voneinander getrennte längliche Stege aufweisen, welche über einen Quersteg miteinander verbunden sind.

Gemäß der vorliegenden Erfindung wird dementsprechend eine Leuchte mit einem länglichen Gehäuse vorgeschlagen, welches durch einen Profilkörper gebildet ist, der in mehrere kanalartige und sich in Längsrichtung des Gehäuses erstreckende Bereiche zur Aufnahme von Lichtquellen und ggf. optischer Elemente unterteilt ist, wobei den kanalartigen Bereichen jeweils zumindest eine Lichtaustrittsöffnung zur Lichtabgabe zugeordnet ist und wobei die Leuchte ferner Abdeckelemente zum Abdecken der Lichtaustrittsöffnungen und/oder Seitenbereiche des Profilkörpers aufweist, welche lösbar in dem Profilkörper befestigt sind. Die erfindungsgemäße Leuchte ist dadurch gekennzeichnet, dass die Befestigung der Abdeckelemente durch längliche Profilteile erfolgt, welche in Ausnehmungen oder Nuten des Profilkörpers einsetzbar sind und im eingesetzten Zustand die Abdeckteile klemmend halten, wobei die Profilteile zwei voneinander getrennte längliche Stege aufweisen, welche über einen Quersteg miteinander verbunden sin.

Die zuvor beschriebene Lösung ermöglicht es, die genannten Abdeckelemente in einfacher aber zuverlässiger Weise an dem Profilkörper zu befestigen. Hierdurch können nicht nur in einfacher Weise Wartungsmaßnahmen an der Leuchte durchgeführt werden. Durch das Anbringen unterschiedlicher Dekorelemente besteht weiterhin auch die Möglichkeit, der Leuchte in sehr einfacher Weise ein unterschiedliches Aussehen zu verleihen.

Vorteilhafterweise kann des Weiteren vorgesehen sein, dass die Kanäle des Profilkörpers und die zugehörigen Lichtaustrittsöffnungen derart sind, dass sowohl die Lichtabgabe zur Oberseite als auch zur Unterseite hin ermöglicht ist, also die Gesamtheit der Lichtaustrittsöffnungen für den Fall, dass die Leuchte an einem im Wesentlichen vertikal ausgerichteten Träger, bspw. einer Wand, montiert ist, eine Lichtabgabe sowohl zur Oberseite hin als auch zur Unterseite hin ermöglichen. Insbesondere ist im Vergleich zu der aus der EP 1 365 189 A2 bekannten Lösung, bei der die zur Lichtabgabe zur Unterseite hin vorgesehene Lampe außerhalb des Profilkörpers angeordnet ist, vorgesehen, das nunmehr alle Lichtquellen innerhalb des Profilkörpers angeordnet sind. Hierdurch wird eine wesentliche stabilere Konstruktion erreicht, die trotz allem eine Lichtabgabe in der gewünschten Art und Weise ermöglicht.

Vorzugsweise ist der Profilkörper einstückig ausgebildet, wodurch die insgesamt erreichbare Stabilität nochmals erhöht ist. Dabei kann der Profilkörper vorzugsweise zwei im Wesentlichen U-förmige Kanäle bilden, welche einerseits zur Aufnahme der Lichtquellen für die Indirektbeleuchtung sowie andererseits zur Aufnahme der Lichtquelle bzw. Lichtquellen für die Direktbeleuchtung vorgesehen sind. Es kann bspw. vorgesehen sein, dass beide Kanäle zur gleichen Seite hin geöffnet sind, wobei dann einer der beiden Kanäle zusätzlich an seiner Bodenseite eine weitere Öffnung zur Lichtabgabe aufweist. In diesem Kanal können dann also Lichtquellen angeordnet werden, deren Licht zur Unterseite und - sofern gewünscht - auch zur Oberseite hin abgegeben wird.

Der erfindungsgemäß ausgestaltete Profilkörper kann ferner auch Mittel zur Befestigung eines Anbauelements, insbesondere eines weiteren Profilkörpers aufweisen. Die Leuchte könnte dementsprechend bspw. an einem Kanal angeordnet werden, der - wie eingangs beschrieben - zum Bereitstellen medizinischer Gase, bspw. von Druckluft, Stickstoff und/oder Sauerstoff, aber auch von Strom genutzt wird.

Die zur erfindungsgemäßen Befestigung genutzten Profilteile bestehen vorzugsweise aus einem transparenten Material, insbesondere aus Polycarbonat. Dabei kann vorgesehen sein, dass die Profilteile derart an dem Profilkörper angeordnet sind, dass zumindest ein geringfügiger Teil des Lichts in diese eintritt und über deren zur Außenseite hin gerichtete Fläche wieder abgegeben wird. Die Profilteile erscheinen dementsprechend für einen Betrachter leicht illuminiert, was der Leuchte im eingeschalteten Zustand ein besonders ansprechendes Aussehen verleiht.

Insgesamt wird dementsprechend eine Leuchte geschaffen, welche hinsichtlich ihrer Stabilität und Konstruktion deutliche Vorteile aufweist. Ferner liegt eine sehr einfache und komfortable lösbare Befestigung der Abdeckelemente vor, was letztendlich zu einer Verbesserung des optischen Erscheinungsbilds führt.

Nachfolgend soll die Erfindung anhand der beiliegenden Zeichnung näher erläutert werden. Es zeigen:
- Fig. 1 und 2: perspektivische Ansichten eines Ausführungsbeispiels einer erfindungsgemäßen Leuchte;
- Fig. 3: eine Schnittdarstellung der erfindungsgemäßen Leuchte;
- Fig. 4 und 5: Ansichten eines das Leuchtengehäuse bildenden Profilkörpers;
- Fig. 6: eine perspektivische Schnittdarstellung der Leuchte bei abgenommener oberer Abdeckung;
- Fig. 7: eine Schnittdarstellung zur Verdeutlichung der erfindungsgemäßen Befestigung der Abdeckteile an dem Profilkörper und
- Fig. 8: die Leuchte mit einem an der Unterseite befestigten zusätzlichen Profilkörper.

Die in den Fig. 1 und 2 dargestellte, allgemein mit dem Bezugszeichen 1 versehene erfindungsgemäße Leuchte ist wie bereits erwähnt dazu vorgesehen bspw. in Patientenzimmern eines Krankenhauses Licht zur Verfügung zu stellen. Dabei soll über die vorzugsweise an der Wand eines Zimmers befestigte Leuchte 1 Licht sowohl zur Oberseite als auch zur Unterseite hin abgegeben werden. Die Beleuchtung zur Oberseite hin dient der Raumbeleuchtung während hingegen das nach unten abgestrahlte Licht insbesondere ein Leselicht darstellen soll.

Die Leuchte 1 weist ein flaches, längliches Gehäuse 2 auf, welches - wie nachfolgend näher beschrieben - insbesondere durch einen länglichen Profilkörper gebildet wird. Dieser ist an seinen beiden Enden mit Stirnteilen 3 abgeschlossen, die obere Abdeckung erfolgt über eine transparente Abdeckscheibe. Der Profilkörper 10 weist an seiner Unterseite im vorderen Bereich eine Öffnung 11 auf, welche der Lichtabgabe zur Unterseite hin dient. Hierdurch wird das zuvor erwähnte Leselicht gebildet.

Die nähere Ausgestaltung des erfindungsgemäßen Profilkörpers kann insbesondere den Fig. 3 bis 7 entnommen werden. Wie die Fig. 4 und 5 zeigen, ist der Profilkörper 10, der bspw. als Aluminium-Strangpreßprofil ausgeführt sein kann, derart gestaltet, dass er zwei sich in Längsrichtung erstreckende kanalartige Bereiche 12 und 13 bildet. Innerhalb dieser Bereiche 12 und 13 erfolgt die Anordnung der verschiedenen Lichtquellen, wobei die Fig. 3 und 6 zunächst die in dem vorderen Kanal 13 befindliche Lichtquelle 6 zeigen, die bspw. durch eine längliche Leuchtstofflampe gebildet sein kann. Mit Hilfe eines die Lampe 6 umschließenden Reflektors 7 wird dann das Licht dieser Lampe 6 auf die Lichtaustrittsöffnung 11 gerichtet und dementsprechend zur Unterseite hin abgegeben. Durch die Neigung der beiden Reflektorflächen 7a und 7b kann der Öffnungswinkel des nach unten abgestrahlten Lichtbündels beeinflusst werden.

Die Lichtquellen zur indirekten Lichtabgabe, also zur Oberseite hin, sind in dem hinteren Kanal 12 angeordnet, wobei aus Gründen der Übersichtlichkeit in den Figuren die Lichtquellen nicht gezeigt sind. Dargestellt sind allerdings die beiden Reflektoren 15 und 16, mit deren Hilfe das Licht nach oben gerichtet wird. Die obere Öffnung des Kanals 12 bildet dementsprechend die zugehörige Lichtaustrittsöffnung. Die Positionen der vorzugsweise zwei länglichen Leuchtstofflampen sind in Fig. 3 durch Kreuze angedeutet.

Zur Montage bzw. Befestigung verschiedener Elemente, bspw. der Fassungsträger oder Reflektoren innerhalb der Kanäle 12 und 13 weist der Profilkörper 10 ferner sich in Längsrichtung erstreckende Schraubkanäle bzw. Schraubnuten 18 auf, welche schräg zur Oberseite hin gerichtet sind und das Montieren der zuvor genannten Elemente ermöglichen. Ferner können längliche Ausnehmungen oder Vorsprünge des Profilkörpers 10 zum Einklemmen der Reflektoren oder dergleichen genutzt werden.

Im dargestellten Ausführungsbeispiel ist also vorgesehen, dass der Profilkörper 10 zwei längliche Kanäle 12 und 13 bildet, welche sowohl die Aufnahme der Lichtquellen für die Indirektbeleuchtung als auch der Lichtquelle für die Direktbeleuchtung ermöglichen. Dadurch, dass der Aufnahmebereich des Profilkörpers 10 auch die vordere Lichtquelle 6 zu Direktbeleuchtung umfasst, wird insgesamt eine stabilere Anordnung für die Leuchte 1 geschaffen.

Die Abdeckung des Profilkörpers 10 zur Oberseite hin erfolgt mit Hilfe der bereits erwähnten transparenten Abdeckung 20, welche die Oberseite des Leuchtengehäuses 2 bildet. Diese transparente Abdeckung 20 sollte lösbar an dem Profilkörper 10 befestigbar sein, um im Falle erforderlicher Wartungsmaßnahmen Zugang zu dem Inneren der Leuchte 1 zu erhalten. Ferner kann die Frontseite des Leuchtengehäuses 2 durch ein ebenfalls abnehmbares Dekorelement 25 gebildet sein, welches ebenfalls auswechselbar gestaltet ist. Hierdurch kann das Erscheinungsbild der Leuchte 1 beeinflusst werden.

Die abnehmbare bzw. lösbare Befestigung dieser Anbauelemente 20, 25 an dem Profilkörper 10 erfolgt mit Hilfe von länglichen Profilteilen 30, deren Ausgestaltung insbesondere Fig. 7 entnommen werden kann. Diese Profilteile 30 erstrecken sich über die gesamte Länge des Profilkörpers 10 und sind als Klemmteile ausgebildet. Sie können hierzu in entsprechende längliche Ausnehmungen bzw. Nuten 19 des Profilkörpers 10 eingesetzt werden. Die Flexibilität der Profilteile 30 wird hierbei dadurch erreicht, dass diese zwei voneinander getrennte längliche Stege 31 aufweisen, welche über einen Quersteg 32 miteinander verbunden sind. Beim Einsetzen in die Nuten 19 werden die Stege 31 leicht zusammengedrückt und sorgen aufgrund ihrer Flexibilität für einen zuverlässigen Halt. Die Befestigung der Profilteile 30 an dem Profilkörper 10 kann weiterhin dadurch verbessert werden, dass sowohl die Innenseite der Längsnuten 19 als auch die Außenseiten der Stege 31 leicht geriffelt ausgebildet sind.

Wie nunmehr insbesondere Fig. 3 entnommen werden kann, übergreifen die Querstege 32 der eingesetzten Profilteile 30 die seitlichen Ränder der transparenten Abdeckung 20 sowie des vorderen Dekorelements 25 und halten dementsprechend diese Teile klemmend an dem Profilkörper 10. In einfacher Weise wird hierdurch eine Befestigung dieser Elemente geschaffen, wobei diese Halterung jederzeit gelöst werden kann, um bspw. das Dekorelement 25 auszutauschen oder die Abdeckung 20 zu Wartungszwecken abzunehmen. Dies kann insbesondere auch im bereits montierten Zustand der Leuchte 1 erfolgen.

Dabei wäre es ferner auch denkbar, an der Unterseite des vorderen Kanals 13 ein transparentes Abdeckelement anzuordnen. Hierfür könnten die beiden unteren Profilteile 30 genutzt werden.

Eine weitere Besonderheit der Profilteile 30 besteht ferner auch darin, dass diese vorzugsweise aus einem transparenten Material, insbesondere aus Polycarbonat bestehen. Diese Ausgestaltung hat zur Folge, dass ein geringer Teil des von den Lichtquellen abgestrahlten Lichts in die Profilteile 30 eingekoppelt wird. Diese wirken zunächst als Lichtleiter, das heißt, das eingekoppelte Licht wird in Längsrichtung verteilt. Gleichzeitig erfolgt allerdings auch wiederum eine geringe Lichtabstrahlung, was letztendlich zur Folge hat, dass die Profilteile 30 zur Außenseite hin leicht illuminiert wirken. Im eingeschalteten Zustand der Lichtquellen wird hierdurch ein optisch besonders ansprechender Effekt erzielt. Das Aussehen der Leuchte 1 wird hierdurch zusätzlich aufgewertet. Selbstverständlich könnten die Profilteile allerdings auch farbig transparent oder lichtundurchlässig ausgebildet sein.

Anzumerken ist ferner, dass insbesondere die obere Reflektorfläche 7a des vorderen Reflektors 7 auch teiltransparent ausgebildet sein könnte. In diesem Fall würde ein geringer Lichtanteil wiederum zur Oberseite hin abgegeben werden, was zur Folge hat, dass auch in diesem Bereich die transparente Abdeckplatte 20 aufgehellt wird. Ferner könnte auch das vordere Dekorelement 25 lichtdurchlässig ausgestaltet sein. Dieses könnte dann etwas aufgehellt werden, indem an der vorderen Wand des Profilkörpers 10 entsprechende Öffnungen vorgesehen werden. Hierdurch würde ein Großteil der Außenfläche des Leuchtengehäuses leicht aufgehellt werden.

Wie in Fig. 7 gezeigt ist, könnte ferner auch vorgesehen sein, an der Unterseite des Profilkörpers 10 einen weiteren Profilkörper 40 anzuordnen. Es könnte sich hierbei insbesondere um einen länglichen Kanal handeln, der der Aufnahme von Versorgungsleitungen dient, über welche Medien zur Behandlung eines Patienten zur Verfügung gestellt werden. Es kann sich hierbei um Druckluft, Stickstoff oder Sauerstoff handeln. Auch Strom- oder Kommunikationsleitungen könnten innerhalb dieses Kanals verlaufen.

Insgesamt wird eine Leuchte geschaffen, welche einerseits eine hohe mechanische Stabilität aufweist. Andererseits weist die Leuchte ein optisch ansprechendes Aussehen auf, wobei insbesondere die Möglichkeit besteht, Anbauelemente, welche der Lichtabgabe dienen und das Aussehen der Leuchte beeinflussen, in einfacher Weise auszutauschen bzw. zu wechseln.

## Patentansprüche

1. Leuchte (1) mit einem länglichen Gehäuse (2), welches durch einen Profilkörper (10) gebildet ist, der in mehrere kanalartige und sich in Längsrichtung des Gehäuses (2) erstreckende Bereiche (12, 13) zur Aufnahme von Lichtquellen (6) und ggf. optischer Elemente (7, 15, 16) unterteilt ist, wobei den kanalartigen Bereichen (12, 13) jeweils zumindest eine Lichtaustrittsöffnung zur Lichtabgabe zugeordnet ist,
wobei die Leuchte (1) ferner Abdeckelemente (20, 25) zum Abdecken der Lichtaustrittsöffnungen und/oder Seitenbereiche des Profilkörpers (10) aufweist, welche lösbar an dem Profilkörper (10) befestigt sind,
**dadurch gekennzeichnet,**
**dass** die Befestigung der Abdeckelemente (20, 25) durch längliche Profilteile (30) erfolgt, welche in Ausnehmungen oder Nuten (19) des Profilkörpers (10) einsetzbar sind und im eingesetzten Zustand die Abdeckelemente (20 ,25) klemmend halten und dass die Profilteile (30) zwei voneinander getrennte längliche Stege (31) aufweisen, welche über einen Quersteg (32) miteinander verbunden sind.

2. Leuchte nach Anspruch 1,
**dadurch gekennzeichnet,**
**dass** die Gesamtheit der Lichtaustrittsöffnungen für den Fall, dass die Leuchte (1) an einem im wesentlichen vertikal ausgerichteten Träger, beispielsweise einer Wand, montiert ist, eine Lichtabgabe sowohl zur Oberseite hin als auch zur Unterseite hin ermöglichen.

3. Leuchte nach Anspruch 1 oder 2,
**dadurch gekennzeichnet,**
**dass** der Profilkörper (10) einstückig ausgebildet ist.

4. Leuchte nach Anspruch einem der vorherigen Ansprüche,
**dadurch gekennzeichnet,**
**dass** der Profilkörper (10) zwei im wesentlichen U-förmige Kanäle (12, 13) bildet.

5. Leuchte nach Anspruch 4,
**dadurch gekennzeichnet,**
**dass** die beiden Kanäle (12, 13) zur gleichen Seite hin geöffnet sind, wobei einer der beiden Kanäle zusätzliche an der Bodenseite des Kanals eine weitere Öffnung (11) zur Lichtabgabe aufweist.

6. Leuchte nach einem der vorherigen Ansprüche,
**dadurch gekennzeichnet,**
**dass** der Profilkörper (10) Mittel zur Befestigung eines Anbauelements, insbesondere eines weiteren Profilkörpers (40) aufweist.

7. Leuchte nach einem der vorherigen Ansprüche,
**dadurch gekennzeichnet,**
**dass** die Profilteile (30) aus einem transparenten Material, insbesondere aus Polycarbonat bestehen.

8. Leuchte nach einem der vorherigen Ansprüche,
**dadurch gekennzeichnet,**
**dass** die Abdeckelemente (20, 25) zumindest teilweise lichtdurchlässig sind.

## Claims

1. Luminaire (1) with an elongated housing (2) which is formed by a profile body (10) that is divided into several channel-like regions (12, 13), extending in longitudinal direction of the housing (2), for receiving light sources (6) and, if applicable, optical elements (7, 15, 16), wherein at least one light exit opening for emitting light is assigned to the channel-like regions (12, 13), respectively, wherein the luminaire (1) furthermore has covering elements (20, 25) for covering the light exit openings and/or side regions of the profile body (10) which are detachably secured on the profile body (10),
**characterized in that** securing of the covering elements (20, 25) is carried out by elongated profile parts (30), which can be inserted into recesses or notches (19) of the profile body (10) and clampingly hold in inserted state the covering elements (20 , 25) and **in that** the profile parts (30) have two elongated bars (31), separated from one another, which are connected with each other via a cross bar (32).

2. Luminaire according to claim 1,
**characterized in that** the entirety of the light exit openings enable a light emission towards the upper side as well as the lower side for the case that the luminaire (1) is mounted to an essentially vertically aligned support, for instance a wall.

3. Luminaire according to claim 1 or 2,
**characterized in that** the profile body (10) is formed integrally.

4. Luminaire according to one of the previous claims, **characterized in that** the profile body (10) forms two essentially U-shaped channels (12, 13).

5. Luminaire according to claim 4,
**characterized in that** the two channels (12, 13) are open towards the same side, wherein one of the two channels has additionally on the bottom side of the channel another opening (11) for emitting light.

6. Luminaire according to one of the previous claims,
**characterized in that** the profile body (10) has means for securing an attachment element, especially another profile body (40).

7. Luminaire according to one of the previous claims,
**characterized in that** the profile parts (30) consist of a transparent material, especially polycarbonate.

8. Luminaire according to one of the previous claims,
**characterized in that** the covering elements (20, 25) are at least partially light-permeable.

## Revendications

1. Lampe (1) à boîtier allongé (2) étant constituée d'un corps profilé (10) qui est divisé en plusieurs zones en forme de canaux (12, 13), se développant dans la direction longitudinale du boîtier (2), pour recevoir des sources lumineuses (6) et, si applicable, des éléments optiques (7, 15, 16), dans laquelle au moins une ouverture de sortie de lumière destinée à émettre de la lumière est respectivement attribuée aux zones en forme de canaux (12, 13), dans laquelle la lampe (1) possède de plus des éléments de recouvrement (20, 25) pour recouvrir les ouvertures de sortie de lumière et/ou les zones latérales du corps profilé (10) qui sont fixées de façon détachable sur le corps profilé (10),
**caractérisée en ce que** la fixation des éléments de recouvrement (20, 25) est réalisée par des parties profilées allongées (30) pouvant être insérées dans des renfoncements ou des encoches (19) du corps profilé (10) et pouvant maintenir par serrage dans un état inséré les éléments de recouvrement (20, 25) et **en ce que** les parties profilées (30) possèdent deux barres allongées (31), séparées l'une de l'autre, étant reliées l'une à l'autre par une traverse (32).

2. Lampe selon la revendication 1,
**caractérisée en ce que** l'intégralité des ouvertures de sortie de lumière permet une émission de lumière aussi bien vers le côté supérieur que le côté inférieur si la lampe (1) est montée sur un support orienté essentiellement verticalement, par exemple un mur.

3. Lampe selon les revendications 1 ou 2,
**caractérisée en ce que** le corps profilé (10) forme un seul tenant.

4. Lampe selon l'une des revendications précédentes,
**caractérisée en ce que** le corps profilé (10) forme deux canaux essentiellement en forme de « U » (12, 13).

5. Lampe selon la revendication 4,
**caractérisée en ce que** les deux canaux (12, 13) sont ouverts sur le même côté, dans laquelle l'un des deux canaux possède, de plus, sur le côté inférieur du canal, une autre ouverture (11) destinée à émettre de la lumière.

6. Lampe selon l'une des revendications précédentes,
**caractérisée en ce que** le corps profilé (10) possède des moyens destinés à fixer un élément de fixation, en particulier un autre corps profilé (40).

7. Lampe selon l'une des revendications précédentes,
**caractérisée en ce que** les parties profilées (30) consistent en une matière transparente, en particulier du polycarbonate.

8. Lampe selon l'une des revendications précédentes,
**caractérisée en ce que** les éléments de recouvrement (20, 25) sont au moins partiellement perméables à la lumière.
